# FASCICULE DE BREVET EUROPEEN

(11) **EP 0 127 522 B1**
(45) Date de publication et mention de la délivrance du brevet: **19.03.1986**
(21) Numéro de dépôt: 84401002.5
(22) Date de dépôt: 16.05.1984
(51) Int. Cl.: B65D 90/34

(54) **Dispositif d'équilibrage de pression étanche aux eaux de pluie ou de ruissellement, notamment pour conteneur de transport**
Regen- und Spritzwassersichere Vorrichtung zum Druckausgleich, insbesondere für Transportbehälter
Rain and spray water tight pressure equalising device, particularly for transport containers

(30) Priorité: 20.05.1983 FR 8308364
(43) Date de publication de la demande: 05.12.1984
(73) Titulaire: AEROSPATIALE Société Nationale Industrielle, 75781 Paris Cédex 16 (FR)
(72) Inventeur: Chaussepied, Jacques Emile Charles, F-33160 Saint Medard en Jailles (FR)
(74) Mandataire: Barnay, André François

## Description

La présente invention concerne d'une façon générale les conteneurs utilisés pour le transport de matériels fragiles tels que les matériels électroniques, électromécaniques, optiques ou autres utilisés par exemple dans les domaines aéronautique, spatial, medical etc.. et elle est plus patriculièrement relative à un dispositif d'équilibrage de la pression interne de ces conteneurs avec la pression atmosphérique.

Ces conteneurs doivent assurer une protection efficace contre les risques de manutention (chocs, chutes) et doivent être etanches aux eaux de pluie et de ruissellement. Ce dernier imperatif implique une construction presentant une ètancheite à peu prés parfaite à l'air.

Cette etanchèite à l'air entraîne des inconvénients bien connus qui sont dûs aux variations des pressions internes et externes au conteneur. Ces variations de pression peuvent avoir deux causes principales dont l'une est la difference de température entre l'intérieur et l'exterieur du conteneur soumis aux variations de la temperature ambiante et dont l'autre est dûe par exemple aux variations d'altitudes lors des transports aeriens en avion ou en hélicoptère pressurise ou non. De plus ces deux causes peuvent s'additionner dans certains cas.

La différence de pression peut atteindre des valeurs telles que les déformations du conteneur risquent d'être nuisibles aux matériels qu'il renferme.

Pour remédier à ces inconvenients on a réalisé les conteneurs en un matériau suffisamment résistant, ce qui entraîne une augmentation de poids coûteuse en cas de transport aérien en particulier.

On a decrit au brevet americain n° 2.113.454 un dispositif de soupape de mise à l'air libre à fermeture automatique lorsque le conteneur se trouve dans une position autre que sa position normale. Ce dispositif n'assure pas l'étanchéite aux eaux de ruissellement lorsque le conteneur se trouve en position verticale.

On a décrit au brevet américain n° 2.939.603 un dispositif d'équilibrage de pression constitué par un robinet de décharge actionné au moyen d'une vis. Ce dispositif nécessite de serrer ou desserrer la vis; lorsque la vis est serrée elle empêche l'équilibrage de la pression et lorsqu'elle est desserrée le conteneur n'est plus étanche aux eaux de pluie et de ruissellement.

Le brevet français n° 2.369.175 et son addition n° 2.436.718 décrivent un agencement de chambres à vide dans un conteneur, destinées à la ventilation des parois latérales. L'agencement de ces chambres qui comportent des chicanes n'empêche pas la pénétration des eaux de pluie et/ou de ruissellement dans les différentes positions du conteneur et est en plus de construction compliquée et par suite coûteuse.

Il résulte de ce qui précède que les dispositifs de la technique antérieure ne permettent pas de résoudre à la fois les problémes d'étanchéité à l'eau et d'équilibrage de la pression d'une façon satisfaisante, bien qu'il existe des soupapes dites d'équipression qui sont des matériels souvent complexes nécessitant un entretien périodique pour garantir leur bon fonctionnement.

L'invention a pour but de remédier à ces inconvenients en réalisant un dispositif d'équilibrage de pression pour conteneur, notamment pour le transport des matériels fragiles, qui assure de façon permanente l'équilibrage de la pression intérieure du conteneur avec la pression atmosphérique tout en réalisant en même temps une barrière efficace à la pénétration des eaux de pluie et/ou de ruissellement.

L'invention a pour objet à cet effet un dispositif d'équilibrage de pression étanche aux eaux de pluie ou de ruissellement pour conteneur, caractérisé en ce qu'il comprend une chambre ayant une paroi externe, et une paroi interne la séparant du conteneur, ladite chambre communiquant d'une part avec l'extérieur par au moins un orifice ménagé dans ladite parci externe et d'autre part avec l'intérieur du conteneur par un tube s'étendant à travers ladite paroi interne et faisant saillie dans ladite chambre. la forme de ladite paroi interne et la position de l'orifice de la paroi externe étant telles que dans une position quelconque du conteneur l'orifice ou une partie de celui-ci soit situé à un niveau inférieur à celui de l'extrémité dudit tube dans la chambre.

Dans la suite de la présente description le terme "orifice" doit être entendu comme désignant une ouverture de forme quelconque.

Grâce à cet agencement, un liquide pouvant avoir pénétré dans la chambre ne peut pénétrer dans le conteneur.

Suivant une autre caractéristique de l'invention, le dispositif comporte une plaque déflectrice espacée de ladite paroi externe et qui la recouvre en ménageant avec elle des interstices en chicanes avec les orifices.

Suivant un mode de réalisation préféré de l'invention, ladite paroi externe est constituée par une partie de la paroi du conteneur.

Ladite paroi interne peut présenter une forme quelconque. Selon un mode préféré de réalisation de l'invention, elle présente la forme d'un quart de cylindre. Selon un autre mode de réalisation, elle présente la forme d'un quart de sphere.

D'autres caractéristiques et avantages de l'invention apparaîtront au cours de la description qui va suivre faite en se référant au dessin annexé donné uniquement à titre d'exemple et dans lequel:
La figure 1 est une vue partielle en section d'un conteneur utilisé pour le transport par voie aerienne de matériels fragiles et comportant un dispositif suivant l'invention.
La figure 2 est une vue en plan de dessus avec arrachement partiel correspondant à la vue de la figure 1.

En se référant au dessin, on a représenté une partie d'un conteneur ayant dans son ensemble une forme à peu prés parallélépipédique, de construction connue, par exemple en une résine armée de fibres de verre, comprenant une partie inférieure 1 et une partie supérieure 2 maintenues assemblées par des moyens classiques (non représentés) comportant un fond 3, et une paroi supérieure 4 formant couvercle, des moyens d'étanchéité 5 à la jonction du fond et du couvercle 1 et 2, des organes de manutention et d'arrimage 6 et des pieds 7 ou autres formations analogues classiques sur les conteneurs de transport.

Le conteneur représenté au dessin comporte un dispositif d'équilibrage de pression et d'étanchéité aux eaux de pluie et de ruissellement, qui est désigné dans son ensemble par la référence 8. Ce dispositif 8 comprend une chambre 9 ayant une paroi extérieure constituée par une partie 10 de la paroi du couvercle 4, cette partie 10 étant légérement en retrait par rapport au reste de la paroi du couvercle, délimitant ainsi une cavité peu profonde 11, cette partie de la paroi du couvercle étant située à cheval sur deux côtés adjacents de la paroi du couvercle, de part et d'autre de l'arete supérieure et à peu pres à égale distance entre les deux angles du couvercle du conteneur comme représenté à la figure 2.

La chambre 9 comporte une paroi interne rapportée 12 qui, suivant l'exemple représenté, présente la forme d'un quart de sphere.

La paroi interne 12 isole la chambre 9 du volume intérieur du conteneur et est traversée par un tube rayonnant 13 qui fait communiquer le volume intérieur du conteneur avec le volume intérieur de la chambre 9.

Le tube 13 est fixé dans un bossage 14 de la paroi et s'etend en saillie à l'intérieur de la chambre:

La paroi externe 10 de la chambre 9 est percée d'orifices 16, 1θa, 16b, 16c, dont deux seulement sont visibles dans la coupe de la figure 1 et qui apparaissent à la figure 2.

L'extrémité du tube 15 est située:
- d'une part au-dessus du ou des plans d'eau pouvant éventuellement s'accumuler dans la chambre quelle que soit sa position,
- d'autre part, à une distance suffisante des parois de la chambre pour éviter la pénétration de liquide

dans ledit tube d'aération 13, due au front d'une vague possible de liquide.

En se référant à la figure 2 on voit qu'un orifice 16 est prévu au milieu du demi-cercle constitué par la paroi 12, considérée en plan, un autre orifice 16a étant prévu dans la partie supérieure de la paroi externe 10 au voisinage de l'angle formé par celle-ci suivant l'aréte du conteneur, un troisième orifice 16b étant prévu dans la partie latérale de la paroi externe 10, diamétralement opposé par rapport à l'orifice 16a tandis qu'un quatrième orifice 16c est symétrique de l'orifice 16 par rapport à l'aréte latérale de la paroi externe 10.

On comprend que gràce à la forme en quart de sphère de la paroi interne 12 et à l'emplacement des orifices 16, 16a, 16b, 16c, un liquide se trouvant dans la chambre 9 ne peut pénétrer dans le conteneur, quelle que soit sa position. En outre l'extrémité interne 15 du tube 13 dans la chambre 9 se trouve toujours située au-dessus de l'un des orifices 16, 16a, 16b, 16c, quelle que soit la position du conteneur. On comprend ainsi que de l'eau de pluie ou de ruissellement pouvant avoir pénétré dans la chambre 9 ne peut jamais atteindre un niveau suffisant dans celle-ci pour pénétrer à l'intérieur du conteneur par l'intermédiaire de l'extrémité 15 du tube 13.

Pour limiter encore les possibilités de pénétration des eaux de pluie ou de ruissellement dans la chambre il est avantageusement prévu suivant une autre caractéristique de l'invention une paroi déflectrice 18 qui recouvre ta paroi externe 10 en étant espacée de celle-ci comme représenté à la figure 1, cette paroi déflectrice 18 ayant dans son ensemble la forme d'une équerre dont les extrémités des ailes sont arrondies et qui est fixée par le bord interne de ses ailes sur la périphérie 19 de la cavité 11 par l'intermédiaire d'entretoises 20 au moyen par exemple de rivets ou de points de soudure 21.

On comprend que gràce à cet agencement la paroi déflectrice 18 délimite avec la périphérie 19 de la cavité 11 formée dans la paroi supérieure 4 du conteneur un intervalle dont la hauteur correspond à l'épaisseur des entretoises 20, qui permet ainsi le libre passage de l'air, tandis que les intervalles entre les entretoises 20 sont contrariés par rapport aux orifices 16, 16a, 16b, 16c de telle sorte que les eaux de pluie ou de ruissellement pouvant pénétrer à l'intérieur de la chambre 9 sont limitées aux quantités pouvant parvenir aux orifices 16, 16a, 16b, 16c, ces ^{q}uantites extrêmement limitées s'écoulant immédiatement par ces orifices sans jamais atteindre le niveau fixe par l'extremite 15 du tube 13.

On comprend bien entendu que la paroi interne 12 décrite comme présentant la forme d'un quart de sphère, pourrait avoir une forme différente, par exemple formée de portions de plan formant entre elles des angles diédres délimitant par exemple une portion d'un polyèdre (y compris un cylindre).

On comprend également qu'il peut être prévu, si on le désire, plusieurs chambres 9 situées en des points quelconques de la paroi du conteneur de façon que la paroi externe 10 chevauche au moins une aréte de celui-ci, lesdites chambres 9 assurant ainsi non seulement l'équilibrage de pression des conteneurs, mais aussi, en combinaison entre elles, une aération et/ou ventilation de l'intérieur dudit conteneur ou enceinte.

On comprend enfin que la paroi déflectrice 18 constitue une protection pour la paroi externe 10 de la chambre de telle sorte qu'en cas de choc consécutif à une manutention brutale du conteneur cette paroi 10 soit protégée de tout risque de rupture.

L'invention fournit ainsi un dispositif d'équilibrage de pression parfaitement étanche à la pénétration des eaux de pluie ou de ruissellement et qui est particuliérement avantageux pour être utilisé sur les conteneurs de transport de materiels fragiles qui peuvent ainsi etre emmagasines dans un sens quelconque sans respecter une face d'appui au sol prédéterminée et permettant également le transport aérien des conteneurs sans protection particuliére en ce qui concerne les variations de pression. En outre le matériel emballé dans le conteneur muni du dispositif suivant l'invention se trouve toujours protégé des eaux de pluie ou de ruissellement ce qui rend le conteneur apte au transport maritime même à l'exterieur des cales. Des essais effectués sous pluie artificielle et en procédant à des arrosages abondants dans toutes les positions du conteneur ont démontré un écoulement parfait de l'eau dans la chambre 9 d'équilibrage de pression sans que se produise aucune pénétration du liquide à l'interieur du conteneur par le tube 13.

Dans une variante non représentée, la paroi 10 pourrait être inexistante et ainsi la chambre 9 serait délimitée par la paroi 12 et le déflecteur 18, l'intervalle entre le déflecteur 18 et la paroi 4 fractionné par les entretoises 20 délimitant des sections de passage d'eau ou d'air garantissant les fonctions des trous ménagés dans la paroi 10 de la solution de base.

## Revendications

1. Dispositif d'équilibrage de pression étanche aux eaux de pluie ou de ruissellement, pour conteneur de transport, notamment de matériels fragiles, caractérisé en ce qu'il comprend une chambre (9) ayant une paroi externe (10), et une paroi interne (12) la séparant du conteneur, ladite chambre (9) communiquant avec l'extérieur par au moins un orifice (16, 16a, 16b, 16c) ménagé dans ladite paroi externe (10) et avec l'intérieur du conteneur par un tube (13) s'étendant à travers ladite paroi interne et en saillie dans ladite chambre (9), la forme de ladite paroi interne (12) et la position de l'orifice (16, 16a, 16b, 16c) étant telle que dans une position quelconque du conteneur l'orifice (16, 16a, 16b, 16c) ou une partie de celui-ci soit situé à un niveau inférieur à celui de l'extrémité (15) dudit tube (13), dans la chambre.

2. Dispositif d'équilibrage de pression suivant la revendication 1, caractérisé en ce qu'il comporte une plaque déflectrice (18) espacée de ladite paroi externe (10) et qui la recouvre en ménageant avec celle-ci des interstices en chicane avec ledit orifice (16, 16a, 16b, 16c).

3. Dispositif d'équilibrage de pression suivant la revendication 2, caractérisé en ce que ladite paroi externe (10) est constituée par une partie de la paroi (3, 4) du conteneur.

4. Dispositif d'équilibrage de pression suivant la revendication 3, caractérisé en ce que ladite partie de la paroi (3, 4) du conteneur est en retrait par rapport au reste de la paroi de celui-ci et délimite avec celle-ci une cavité (11).

5. Dispositif d'équilibrage de pression suivant la revendication 3, caractérisé en ce que ladite chambre (9) est située sur une partie quelconque d'au moins une aréte du conteneur, de telle sorte que ladite paroi externe (10) chevauche la ou lesdites arêtes.

6. Dispositif d'équilibrage de pression suivant la revendication 5,caractérisé en ce que ladite paroi interne (12) de la chambre (9) présente la forme d'une portion de sphère, et de préférence d'un quart de sphère.

7. Dispositif d'équilibrage de pression suivant la revendication 5, caractérisé en ce que ladite paroi interne (12) de la chambre (9) présente la forme d'une portion de cylindre et de préférence d'un quart de cylindre.

8. Dispositif d'équilibrage de pression suivant la revendication 5, caractérisé en ce que ladite paroi interne (12) de la chambre (9) présente la forme d'une portion d'un polyedre et de preférence d'un quart de polyédre.

9. Dispositif d'équilibrage de pression suivant l'une quelconque des revendications 1 à 8, caractérisé en ce que ledit tube (13) s'étend en saillie à l'intérieur de ladite chambre (9) de façon que son extrémité 15 soit située:
- d'une part au-dessus du ou des plans d'eau pouvant éventuellement s'accumuler dans la chambre quelle que soit sa position,
- d'autre part, à une distance suffisante des parois de la chambre pour éviter la pénétration de liquide dans ledit tube d'aeration 13, due au front d'une vague possible de liquide.

10. Dispositif d'équilibrage de pression suivant la revendication 4, caractérisé en ce que ladite plague déflectrice (18) ferme ladite cavite (11) et se trouve dans le prolongement de la paroi (3, 4) du conteneur.

11. Dispositif d'équilibrage de pression suivant la revendication 3, caractérisé en ce que ladite plague déflectrice (18) peut constituer la paroi externe de l'ensemble réuni chambre (9), cavité (11) formant un seul espace limité uniquement et intérieurement par la paroi interne (12).

12. Enceinte équipée d'au moins un dispositif d'équilibrage de pression (8) revendiqué dans l'une quelconque des revendications 1 à 11.

## Patentansprüche

1. Regenwasser- und sickerwasserdichte Druckausgleichsvorrichtung für Behälter zum Transport von insbesondere zerbrechlichen Gütern, dadurch gekennzeichnet, daß sie eine Kammer (9) mit einer Außenwand (10) und einer die Kammer von dem Transportbehälter trennenden Innenwand (12) aufweist, daß die Kammer (9) mit der Außenumgebung durch mindestens eine in der Außenwand (10) ausgesparte Öffnung (16,16a,16b,16c) und mit dem Behälterinneren durch ein durch die Innenwand (12) geführtes und in die Kammer (9) hineinragendes Rohr (13) verbunden ist, und daß die Innenwand (12) so geformt und die Öffnung (16,16a,16b,16c) so angeordnet ist, daß bei jeder beliebigen Lage des Behälters die öffnung (16,16a,16b,16c) oder ein Teil der Öffnung sich in einer Höhe befindet, die geringer ist als diejenige des Endes (15) des Rohrs (13) in der Kammer.

2. Druckausgleichsvorrichtung nach Anspruch 1, dadurch gekennzeichnet, daß sie eine Ablenkplatte (18) aufweist, die Abstand von der Außenwand (10) hat und diese überdeckt, wobei sie mit dieser Zwischenräume ausspart, die gegenüber der Öffnung (16,16a,16b,16c) versetzt sind.

3. Druckausgleichsvorrichtung nach Anspruch 2, dadurch gekennzeichnet, daß die Außenwand (10) von einem Teil der Wand (3,4) des Behälters gebildet wird.

4. Druckausgleichsvorrichtung nach Anspruch 3, dadurch gekennzeichnet, daß der genannte Teil der Wand (3,4) des Behälters gegenüber der übrigen Wand des Behälters zurückspringt und mit dieser einen Hohlraum abgrenzt.

5. Druckausgleichsvorrichtung nach Anspruch 3, dadurch gekennzeichnet, daß die Kammer (9) sich an einem beliebigen Teil mindestens einer Kante des Behälters befindet, so daß die Außenwand (10) über die Kante oder die Kanten greift.

6. Druckausgleichsvorrichtung nach Anspruch 5, dadurch gekennzeichnet, daß die Innenwand (12) der Kammer (9) die Form eines Teils einer Kugel, vorzugsweise einer Viertelkugel, hat.

7. Druckausgleichsvorrichtung nach Anspruch 5, dadurch gekennzeichnet, daß die Innenwand (12) der Kammer (9) die Form eines Zylinderteils, vorzugsweise eines Viertelzylinders, hat.

8. Druckausgleichsvorrichtung nach Anspruch 5, dadurch gekennzeichnet, daß die Innenwand (12) der Kammer (9) die Form eines Polyederteils, vorzugsweise eines Viertelpolyeders, hat.

9. Druckausgleichsvorrichtung nach einem der Ansprüche 1 bis 8, dadurch gekennzeichnet, daß das Rohr (13) in das Innere der Kammer (9) derart vorspringt, daß sein Ende (15) sich befindet; - einerseits oberhalb eines oder mehrerer Wasserspiegel, die sich gegebenenfalls in der Kammer bilden können, unabhängig von deren Lage, - andererseits in einem ausreichenden Abstand von den Wänden der Kammer, um das durch einen etwaigen frontalen Schwall von Flüssigkeit verursachte Eindringen einer Flüssigkeit in das Belüftungsrohr (13) zu verhindern.

10. Druckausgleichsvorrichtung nach Anspruch 4, dadurch gekennzeichnet, daß die Ablenkplatte (18) den Hohlraum (11) abschließt und sich in der Verlängerung der Wand (3,4) des Behälters befindet.

11. Druckausgleichsvorrichtung nach Anspruch 3, dadurch gekennzeichnet, daß die Ablenkplatte (18) die Au-ßenwand der Gesamtheit von Kammer (9) und Hohlraum (11) bilden kann, die einen einheitlichen Raum bilden, der allein und auf der Innenseite durch die Innenwand (12) begrenzt ist.

12. Abgeschlossener Raum, ausgerüstet mit mindestens einer Druckausgleichsvorrichtung (8), wie sie in einem der Ansprüche 1 bis 11 beansprucht ist.

## Claims

1. Rainproof or splashproof pressure balancing device for a container for transporting in particular fragile materials, characterised in that it comprises a chamber (9) having an outer wall (10) and an inner wall (12) separating it from the container, the said chamber (9) communicating with the outside ambient by at least one orifice (16, 16a, 16b, 16c) provided in the said outer wall (10) and with the interior of the container via a tube (13) extending through the said inner wall and projecting into the said chamber (9), the form of the said inner wall (12) and the location of the orifice (16, 16a, 16b, 16c) being such that in any position of the container the orifice (16, 16a, 16b, 16c) or a part there of is situated at a level below that of the end (15) of the said tube (13) which is inside the chamber.

2. Pressure balancing device according to Claim 1, characterised in that it comprises a deflector plate (18) spaced from the said outer wall (10) and covering the latter, providing therewith chicane- type intermediate spaces with the said orifice (16, 16_a, 16b, 16c).

3. Pressure balancing device according to Claim 2, characterised in that the said outer wall (10) is constituted by a part of the wall (3, 4) of the container.

4. Pressure balancing device according to Claim 3, characterised in that the said part of the wall (3, 4) of the container is recessed in relation to the rest of the wall of the container and defines therewith a cavity (11).

5. Pressure balancing device according to Claim 3, characterised in that the said chamber (9) is situated on any part of at least one edge of the container so that the said outer wall (10) straddles the edge(s).

6. Pressure balancing device according to Claim 5, characterised in that the said inner wall (12) of the chamber (9) takes the form of part of a sphere and preferably that of a quarter of a sphere.

7. Pressure balancing device according to Claim 5, characterised in that the said inner wall (12) of the chamber (9) takes the form of a portion of a cylinder and preferably the form of a quarter of a cylinder.

8. Pressure balancing device according to Claim 5, characterised in that the said inner wall (12) of the chamber (9) takes the form of a portion of a polyhedron and preferably the form of a quarter of a polyhedron.

9. Pressure balancing device according to any of Claims 1 to 8, characterised in that the said tube (13) projects int, the interior of the said chamber (9) in such a way that its end (15) is situated:
- on the one hand above the level(s) of water which may possibly accumulate within the chamber, whatever its position,
- on the other, at a sufficient distance from the walls of the chamber to avoid the liquid penetrating the said ventilation tube (13) due to the action of a possible wave in the liquid.

10. Pressure balancing device according to Claim 4, characterised in that the said deflector plate (18) closes the said cavity (11) and is in the extension of the wall (3, 4) of the container.

11. Pressure balancing device according to Claim 3, characterised in that the said deflector plate (18) may constitute the outer wall of the combined assembly constituted by the chamber (9) and cavity (11), forming a single space which is bounded solely and internally by the inner wall (12).

12. Enclosure provided with at least one pressure balancing device (8) as claimed in any one of Claims 1 to 11.
